# EUROPÄISCHE PATENTSCHRIFT

(11) **EP 3 333 429 B1**
(45) Veröffentlichungstag und Bekanntmachung des Hinweises auf die Patenterteilung: **09.02.2022**
(21) Anmeldenummer: 16203143.9
(22) Anmeldetag: 09.12.2016
(51) Int. Cl.: F04D 19/04, F04D 25/06, F04D 29/08

(54) **VAKUUMGERÄT**
VACUUM DEVICE
APPAREIL A VIDE

(43) Veröffentlichungstag der Anmeldung: 13.06.2018
(73) Patentinhaber: PFEIFFER VACUUM GMBH, 35614 Asslar (DE)
(72) Erfinder: Stammler, Herbert, 35396 Gießen (DE)
(74) Vertreter: Manitz Finsterwald Patent- und Rechtsanwaltspartnerschaft mbB

(56) Entgegenhaltungen:
- EP-A2- 1 843 043
- EP-A2- 2 060 793
- DE-A1-102006 036 493
- DE-A1-102013 222 905
- JP-A- 2002 180 988
- US-A- 5 652 473

## Beschreibung

Die vorliegende Erfindung betrifft ein Vakuumgerät, insbesondere Vakuumpumpe, mit einer elektrisch betreibbaren Funktionseinheit, die zumindest teilweise in einem Vakuumbereich des Vakuumgerätes angeordnet und mit zumindest einem elektrischen Leiter verbunden ist, der an einem Austrittsbereich aus der Funktionseinheit austritt und in einen gegenüber dem Vakuumbereich abgedichteten Druckbereich führt.

Bei Vakuumgeräten ist es regelmäßig der Fall, dass eine zumindest teilweise in einem Vakuumbereich angeordnete Funktionseinheit, wie z.B. ein Elektromotor eines Rotors einer Vakuumpumpe, elektrisch oder informationstechnisch mit einer in einem Druckbereich angeordneten Einheit, z.B. einer Steuerungseinheit, zu verbinden ist. Dabei muss jedoch eine Abdichtung zwischen Vakuumbereich und Druckbereich gewährleistet werden.

Im Stand der Technik werden zur Abdichtung z.B. Steckverbinder mit vergossenen Kontakten, beispielsweise sogenannte MIL-Stecker, verwendet, wobei die Steckverbinder eine Dichtung, z.B. einen O-Ring, gegen ein Gehäuseelement des Vakuumgerätes pressen. Bei einer alternativen aus dem Stand der Technik bekannten Lösung wird eine Platine eines Steuergeräts dazu genutzt, eine Dichtung gegen ein Gehäuseelement zu verpressen, um eine Abdichtung zu realisieren. Eine derartige Lösung ist beispielsweise in der EP 1 843 043 A2 offenbart.

Ein Vakuumgerät nach dem Oberbegriff des Anspruchs 1 ist in der JP 2002 180988 A offenbart. In der EP 2 060 793 A2 ist ein Vakuumgerät gezeigt, welches unter anderem einen eine Funktionseinheit umschließenden Dichtkörper aufweist.

Eine Vakuumpumpe mit einer gasdichten elektrischen Durchführung mit einer Abdichtung die einen Vergussmasse-Körper und einen Dichtring kombiniert, ist in DE 10 2006 036493 A1 offenbart.

Den Konstruktionen des Standes der Technik ist gemein, dass ein oder mehrere Leiter von der Funktionseinheit zu der außen oder im Druckbereich befindlichen Einheit zumindest teilweise durch einen Vakuumbereich führen. In diesem Vakuumbereich herrscht beim Betrieb des Vakuumgeräts allgemein ein niedriger Druck eines je nach Anwendungsfall vorhandenen Prozessgases. Niedrige Drücke können allerdings Glimmentladungen an dem oder den Leitern bzw. zwischen den Leitern begünstigen. Glimmentladungen können neben einfachen Funktionsstörungen auch zur Beschädigung von Komponenten des Vakuumgeräts bis hin zu ihrer Zerstörung führen.

Niedrige Drücke können sich insbesondere für den Fall, dass die Funktionseinheit ein Elektromotor ist und über die Leiter Leistung übertragen werden muss, als problematisch darstellen, da hierbei im Allgemeinen relativ hohe Spannungen Anwendung finden, welche wiederum eine Gefahr von Glimmentladungen erhöhen. Dies alles gilt grundsätzlich auch dann, wenn die Leiter eine Kabelisolierung aufweisen, denn eine Kabelisolierung weist regelmäßig Unvollkommenheiten auf oder entwickelt solche nach einer gewissen Zeit.

Es ist eine Aufgabe der Erfindung, die Lebensdauer von Vakuumgeräten mit konstruktiv und herstellungstechnisch möglichst einfachen Mitteln zu verlängern, wobei insbesondere die Gefahr von Glimmentladungen in Vakuumgeräten verringert werden soll.

Diese Aufgabe wird durch ein Vakuumgerät mit den Merkmalen des Anspruchs 1 gelöst, und insbesondere dadurch, dass der Austrittsbereich innerhalb des Druckbereiches gelegen ist.

Durch die Erfindung wird verhindert, dass der Leiter durch den Vakuumbereich hindurch verläuft und einer Gefahr von Glimmentladungen ausgesetzt ist. Hierdurch werden die Betriebssicherheit des Vakuumgeräts und damit seine Lebensdauer erhöht.

Als Austrittsbereich ist dabei vorteilhafterweise der Bereich vorgesehen, der nach den Erkenntnissen der Erfinder besonders gefährdet bzw. gefährlich ist, wenn er im Vakuumbereich liegt. Die Erfindung kann also auf dem Gedanken beruhend angesehen werden, die Abdichtung zwischen Vakuumbereich und Druckbereich gewissermaßen "nach innen" zu verlagern, d.h. so nahe an die Funktionseinheit heran, dass Räume zum Verlegen des außerhalb der Funktionseinheit verlaufenden Leiters bzw. zum Herausführen des Leiters aus dem Vakuumgerät nicht evakuiert werden, folglich im Druckbereich liegen und somit keine Gefahr darstellen.

Neben der verbesserten Betriebssicherheit bietet die Erfindung aber auch eine konstruktiv besonders einfache und damit kostengünstige Lösung. Beispielsweise muss der Leiter nicht separat von der Funktionseinheit an einem gegenüberliegenden Leiterende vergossen werden, wie es bei aus dem Stand der Technik bekannten Lösungen vorgesehen ist.

Erfindungsgemäß ist die Außenseite der Funktionseinheit zumindest im Austrittsbereich von einem Dichtkörper gebildet und der elektrische Leiter ist aus dem Dichtkörper herausgeführt. Dabei kann der Dichtkörper bevorzugt zumindest im Wesentlichen starr sein.

Erfindungsgemäß ist der Dichtkörper von einer Vergussmasse gebildet. Dies erlaubt eine besonders gute Abschirmung des Leiters von dem Vakuumbereich und somit eine besonders hohe Sicherheit gegen Glimmentladungen. Die Vergussmasse kann insbesondere Kunststoff und/oder Glas umfassen oder sein. Besonders vorteilhaft ist hierbei eine direkte Durchkontaktierung der Funktionseinheit.

Insbesondere stehen außer der Vergussmasse keine anderen Teile oder Bereiche und insbesondere keine elektrisch leitenden Teile bzw. Bereiche der Funktionseinheit im Kontakt mit dem Vakuumbereich. Die Wahrscheinlichkeit einer Glimmentladung wird somit wirksam verringert.

Beispielsweise kann die Funktionseinheit zumindest im Wesentlichen vollständig von der Vergussmasse umgeben sein. Dabei ist der elektrische Leiter aus dem Dichtkörper herausgeführt So kann die Sicherheit gegen Glimmentladung weiter verbessert werden.

Erfindungsgemäß ist die, insbesondere Kunststoff und/oder Glas umfassende, Vergussmasse an die Funktionseinheit angegossen, wobei bevorzugt die Funktionseinheit zumindest im Wesentlichen vollständig von der Vergussmasse umgeben Erfindungsgemäß ist eine Abdichtung zwischen Vakuumbereich und Druckbereich von dem Dichtkörper gebildet.

Erfindungsgemäß ist die Abdichtung durch Zusammenwirken des Dichtkörpers mit einer Komponente des Vakuumgerätes, insbesondere einem Gehäuseelement oder -abschnitt, gebildet. Dabei wirkt der Dichtkörper entweder mit der Komponente mittelbar über zumindest eine zusätzliche Dichtung, z.B. einen O-Ring oder eine Flächendichtung, zusammen. Beispielsweise kann hierfür ein, insbesondere in Bezug auf eine Rotorachse exzentrisch angeordneter, O-Ring oder es können zwei, insbesondere in Bezug auf eine Rotorachse konzentrisch angeordnete, O-Ringe vorgesehen sein. Dabei kann ein O-Ring insbesondere zu einer besonders guten Abdichtung führen, während zwei O-Ringe eine einfache Herstellung begünstigen können. Es sind aber auch andere Zahlen und Anordnungen von zusätzlichen Dichtungen denkbar.

Es kann ferner vorgesehen sein, dass der Dichtkörper mit zumindest einer Dichtfläche, insbesondere von hoher Oberflächengüte, für eine zusätzliche Dichtung versehen ist, wobei bevorzugt die Dichtfläche durch Bearbeiten der den Dichtkörper bildenden Vergussmasse gebildet ist. Beispielsweise kann die Dichtfläche durch spanende Bearbeitung einer starren bzw. erstarrten Vergussmasse ausgebildet werden. Eine Dichtfläche, ebenfalls beispielsweise spanend bearbeitet, kann auch an einem Gegenelement für den Dichtkörper, insbesondere einer Komponente des Vakuumgeräts, insbesondere einem Gehäuseelement desselben, ausgebildet sein.

Bei einer Weiterbildung der Erfindung ist die Abdichtung zwischen Vakuumbereich und Druckbereich im Inneren eines Gehäuses des Vakuumgerätes gelegen.

Gemäß einer Ausführungsform ist die Abdichtung zwischen Vakuumbereich und Druckbereich durch eine bei der Montage erfolgende Relativbewegung zwischen Funktionseinheit und Vakuumgerät herstellbar. Beispielsweise kann die Funktionseinheit gegen ein Gegenelement verspannt werden, wobei zwischen Funktionseinheit und Gegenelement eine Dichtung, beispielsweise ein O-Ring, zur Abdichtung komprimiert wird. Beispielsweise für den Fall, dass das Vakuumgerät eine Vakuumpumpe ist oder umfasst, kann die Relativbewegung im Wesentlichen parallel zu einer Rotorachse der Vakuumpumpe verlaufen. Dabei lässt es sich vorteilhaft ausnutzen, dass bei einer Vakuumpumpe häufig viele Komponenten ohnehin axial zusammengesteckt werden, sodass die Montage einfach gehalten wird.

Weiterhin kann vorgesehen sein, dass der elektrische Leiter zu einer im Druckbereich befindlichen Steuerungsplatine für die Funktionseinheit geführt ist. Die Steuerungsplatine kann beispielsweise außen an dem Vakuumgerät anbracht sein. Die Steuerungsplatine kann z.B. eine Steuerung für einen Elektromotor einer Vakuumpumpe umfassen. Anders als bei manchen Lösungen im Stand der Technik braucht hier die Platine keine Abdichtfunktion zu erfüllen, da die Abdichtung zwischen Vakuumbereich und Druckbereich näher an der Funktionseinheit erfolgt, bezogen auf die Erstreckung des Leiters von der Funktionseinheit zu der Platine also gewissermaßen an einem "stromaufwärts" der Platine gelegenen Bereich.

Bei einer weiteren Ausführungsform ist der Austrittsbereich im Inneren eines Gehäuses des Vakuumgerätes gelegen, wobei der elektrische Leiter außerhalb des Austrittsbereiches zumindest bereichsweise freiliegend durch das Vakuumgerät verläuft. Der Begriff "freiliegend" bedeutet dabei nicht, dass keine Isolierung vorhanden ist, sondern lediglich, dass der Leiter außerhalb des Dichtkörpers liegt, d.h. insbesondere nicht von Vergussmasse umgeben ist; also wie ein frei verlegtes Kabel.

Bei noch einer Weiterbildung ist im oder am Austrittsbereich eine Schnittstelle zwischen dem elektrischen Leiter und einer weiteren elektrischen Komponente, z.B. einem weiteren Leiter, wie z.B. einem Kabel, oder z.B. einer Platine, vorgesehen. Dies erlaubt eine besonders einfache Herstellung des Vakuumgeräts. Beispielsweise lässt sich der Austrittsbereich leichter, insbesondere zur Ausbildung einer Dichtfläche, bearbeiten, wenn der Leiter nicht als Kabel aus dem Austrittsbereich heraushängt und so ein Bearbeitungswerkzeug behindern könnte.

Gemäß einer weiteren Ausführungsform ist eine Verbindung zwischen dem Leiter und der weiteren Komponente an der Schnittstelle durch eine bei der Montage erfolgende Relativbewegung zwischen Funktionseinheit und Vakuumgerät herstellbar. Hierdurch lässt sich die Montage des Vakuumgeräts vereinfachen. Insbesondere kann die weitere Komponente dadurch unabhängig von der Funktionseinheit montierbar sein. Beispielsweise muss daher bei der Montage der Funktionseinheit in dem Vakuumgerät nicht gleichzeitig zu der mechanischen Einbringung auch auf Kabelführung geachtet werden, was die Montage gerade bei der allgemein üblichen kompakten Bauweise von Vakuumgeräten, insbesondere Vakuumpumpen, erheblich vereinfacht. Die Schnittstelle kann beispielsweise eine Steckverbindung umfassen. Ein der weiteren Komponente zugeordneter Schnittstellenteil kann, insbesondere zur weiteren Vereinfachung der Montage, beispielsweise an einem Gegenteil für die Funktionseinheit, insbesondere einem Gehäuseteil, befestigt sein.

Die Funktionseinheit kann beispielsweise einen Stator eines Elektromotors des Vakuumgerätes umfassen oder ein solcher sein. Die Funktionseinheit kann aber beispielsweise auch einen Magnetlagerstator umfassen oder ein solcher sein.

Die Erfindung wird nachfolgend lediglich beispielhaft anhand der schematischen Zeichnung erläutert.
- Fig. 1: zeigt eine Vakuumpumpe des Standes der Technik.
- Fig. 2: zeigt eine erfindungsgemäße Vakuumpumpe.
- Fig. 3: zeigt eine weitere Ausführungsform einer erfindungsgemäßen Vakuumpumpe.
- Fig. 4: zeigt in einer Detailansicht einen erfindungsgemäßen Austrittsbereich. Dabei zeigt Fig. 4A eine Schnittdarstellung entlang eines axialen Schnitts und Fig. 4B zeigt einen Teil einer Schnittstelle am Austrittsbereich in einer Draufsicht.
- Fig. 5: zeigt eine weitere Ausführungsform eines erfindungsgemäßen Austrittbereichs in entsprechenden Einzeldarstellungen.
- Fig. 6: zeigt noch eine weitere Ausführungsform eines erfindungsgemäßen Austrittsbereichs ebenfalls in entsprechenden Einzeldarstellungen, wobei hier jedoch keine Schnittstelle vorgesehen ist.

Die in Fig. 1 gezeigte Vakuumpumpe 10 des Standes der Technik umfasst einen von einem Einlassflansch 12 umgebenen Pumpeneinlass 14 sowie mehrere Pumpstufen zur Förderung des an dem Pumpeneinlass 14 anstehenden Gases zu einem in Fig. 1 nicht dargestellten Pumpenauslass. Die Vakuumpumpe 10 umfasst einen Stator mit einem statischen Gehäuse 16 und einen in dem Gehäuse 16 angeordneten Rotor mit einer um eine Rotorachse bzw. Rotationsachse 18 drehbar gelagerten Rotorwelle 20.

Die Vakuumpumpe 10 ist als Turbomolekularpumpe ausgebildet und umfasst mehrere pumpwirksam miteinander in Serie geschaltete turbomolekulare Pumpstufen mit mehreren mit der Rotorwelle 20 verbundenen turbomolekularen Rotorscheiben 22 und mehreren in axialer Richtung zwischen den Rotorscheiben 22 angeordneten und in dem Gehäuse 16 festgelegten turbomolekularen Statorscheiben 24, die durch Distanzringe 26 in einem gewünschten axialen Abstand zueinander gehalten sind. Die Rotorscheiben 22 und Statorscheiben 24 stellen in einem Schöpfbereich 28 eine in Richtung des Pfeils 30 gerichtete axiale Pumpwirkung bereit.

Die Vakuumpumpe 10 umfasst zudem drei in radialer Richtung ineinander angeordnete und pumpwirksam miteinander in Serie geschaltete Holweck-Pumpstufen. Der rotorseitige Teil der Holweck-Pumpstufen umfasst eine mit der Rotorwelle 20 verbundene Rotornabe 32 und zwei an der Rotornabe 32 befestigte und von dieser getragene zylindermantelförmige Holweck-Rotorhülsen 34, 36, die koaxial zu der Rotorachse 18 orientiert und in radialer Richtung ineinander geschachtelt sind. Ferner sind zwei zylindermantelförmige Holweck-Statorhülsen 38, 40 vorgesehen, die ebenfalls koaxial zu der Rotationsachse 18 orientiert und in radialer Richtung ineinander geschachtelt sind. Die pumpaktiven Oberflächen der Holweck-Pumpstufen sind jeweils durch die einander unter Ausbildung eines engen radialen Holweck-Spalts gegenüberliegenden radialen Mantelflächen jeweils einer Holweck-Rotorhülse 34, 36 und einer Holweck-Statorhülse 38, 40 gebildet. Dabei ist jeweils eine der pumpaktiven Oberflächen glatt ausgebildet, im vorliegenden Fall die der Holweck-Rotorhülse 34 bzw. 36, und die gegenüberliegende pumpaktive Oberfläche der Holweck-Statorhülse 38, 40 weist eine Strukturierung mit schraubenlinienförmig um die Rotationsachse 18 herum in axialer Richtung verlaufenden Nuten auf, in denen durch die Rotation des Rotors das Gas vorangetrieben und dadurch gepumpt wird.

Die drehbare Lagerung der Rotorwelle 20 wird durch ein Wälzlager 42 im Bereich des Pumpenauslasses und ein Permanentmagnetlager 44 im Bereich des Pumpeneinlasses 14 bewirkt.

Das Permanentmagnetlager 44 umfasst eine rotorseitige Lagerhälfte 46 und eine statorseitige Lagerhälfte 48, die jeweils einen Ringstapel aus mehreren in axialer Richtung aufeinandergestapelten permanentmagnetischen Ringen 50, 52 umfassen, wobei die Magnetringe 50, 52 unter Ausbildung eines radialen Lagerspalts 54 einander gegenüberliegen.

Innerhalb des Permanentmagnetlagers 44 ist ein Not- oder Fanglager 56 vorgesehen, das als ungeschmiertes Wälzlager ausgebildet ist und im normalen Betrieb der Vakuumpumpe ohne Berührung leer läuft und erst bei einer übermäßigen radialen Auslenkung des Rotors gegenüber dem Stator in Eingriff gelangt, um einen radialen Anschlag für den Rotor zu bilden, der eine Kollision der rotorseitigen Strukturen mit den statorseitigen Strukturen verhindert.

In Bereich des Wälzlagers 42 ist an der Rotorwelle 20 eine konische Spritzmutter 58 mit einem zu dem Wälzlager 42 hin zunehmenden Außendurchmesser vorgesehen, die mit einem Abstreifer eines mehrere mit einem Betriebsmittel, wie zum Beispiel einem Schmiermittel, getränkte saugfähige Scheiben 60 umfassenden Betriebsmittelspeichers in gleitendem Kontakt steht. Im Betrieb wird das Betriebsmittel durch kapillare Wirkung von dem Betriebsmittelspeicher über den Abstreifer auf die rotierende Spritzmutter 58 übertragen und infolge der Zentrifugalkraft entlang der Spritzmutter 58 in Richtung des größer werdenden Außendurchmessers der Spritzmutter 58 zu dem Wälzlager 42 hin gefördert, wo es zum Beispiel eine schmierende Funktion erfüllt.

Die Vakuumpumpe 10 umfasst einen Antriebsmotor 62 zum drehenden Antreiben des Rotors, dessen Läufer bzw. Rotor durch die Rotorwelle 20 gebildet ist. Eine Steuerungseinheit 64 steuert den Antriebsmotor 62 an.

Die turbomolekularen Pumpstufen stellen in dem Schöpfbereich 28 eine Pumpwirkung in Richtung des Pfeils 30 bereit.

In Fig. 2 ist eine erfindungsgemäße Vakuumpumpe 10 dargestellt, die ebenfalls die zu Fig. 1 beschriebenen Merkmale aufweist. Der Antriebsmotor 62 der Vakuumpumpe 10 der Fig. 2 weist einen Motorstator 66 bzw. Ständer auf, der eine Funktionseinheit im Sinne der Erfindung bildet. Der Motorstator 66 ist mit der Steuerungseinheit 64 über einen Leiter 68 verbunden. Der Leiter 68 entspringt innerhalb des Motorstators 66 bzw. der Funktionseinheit und tritt aus dieser an einem Austrittsbereich aus und verläuft von dort aus durch einen Gang 70, welcher in einem Gehäuseteil 72 der Vakuumpumpe ausgebildet ist, zu einer mit der Steuerungseinheit 64 verbundenen Platine 74. Der Leiter 68 ist in dem Gang 70 im Wesentlichen freiliegend verlegt.

Der Gang 70 ist gegenüber einem Vakuumbereich 76 durch eine Dichtung abgedichtet, welche in dieser Ausführungsform zwei konzentrisch angeordnete O-Ringe 78 umfasst. Der Gang 70 ist im Betrieb der Vakuumpumpe 10 nicht evakuiert, ist also Teil eines Druckbereichs 80, in dem bei dieser Ausführungsform im Wesentlichen atmosphärischer Druck herrscht. Der Austrittsbereich des Leiters 68 ist folglich im Druckbereich 80 gelegen und der Leiter 68 ist dem Vakuumbereich 76 nicht ausgesetzt, sodass Glimmentladungen an dem Leiter 68, welche insbesondere bei niedrigem Druck auftreten können, wirksam vermieden werden.

Der Motorstator 66 umfasst eine Vielzahl von nicht näher dargestellten Wicklungen, die über den Leiter 68 aus dem Motorstator 68 herausgeführt sind. Der Motorstator 66 ist in dieser Ausführungsform im Wesentlichen vollständig vergossen, sodass die Wicklungen bzw. der Leiter 68 durch einen Vergusskörper von dem Vakuumbereich 76 getrennt sind. Der Vergusskörper bildet hier einen Dichtkörper. Als Vergussmaterial ist Kunststoff vorgesehen.

Der Vergusskörper bildet eine Abdichtung zwischen Vakuumbereich 76 und Druckbereich 80, und zwar durch Kompression einer Dichtung, hier der O-Ringe 78, zwischen dem Vergusskörper und dem Gehäuseteil 72. Die Abdichtung lässt sich dabei auf einfache Weise dadurch herstellen, dass der Motorstator 66 bei der Montage der Vakuumpumpe 10 in seine vorbestimmte Position gebracht wird, also axial in das Gehäuseteil 72 eingesetzt wird, wobei die O-Ringe 78 zuvor entsprechend zu positionieren sind.

Bei der bekannten Vakuumpumpe 10 der Fig. 1 ist hingegen ein Austrittsbereich eines Leiters 68 aus einem Motorstator 66 im Vakuumbereich 76 gelegen, denn die Abdichtung zwischen Vakuumbereich 76 und Druckbereich 80 ist hier weit entfernt von dem Motorstator 66, nämlich durch einen mittels einer Platine 74 komprimierten O-Ring 78, gebildet.

In Fig. 3 ist ein weiteres, als Vakuumpumpe 10 ausgeführtes, erfindungsgemäßes Vakuumgerät dargestellt. Ein Leiter 68 tritt aus einem Motorstator 66 an einem Austrittsbereich aus, der in einem Druckbereich 80 gelegen ist. Der Motorstator 66 ist von einem Vergusskörper im Wesentlichen umschlossen, welcher sich im Gegensatz zur Ausführungsform der Fig. 2 weiter nach unten erstreckt und hier einen exzentrischen Fortsatz 67 an dem Motorstator 66 bildet.

Zwischen Druckbereich 80 und Vakuumbereich 76 ist eine Abdichtung mit einem exzentrisch in Bezug auf die Rotorachse 18 angeordneten O-Ring 78 vorgesehen. Der O-Ring 78 ist zwischen dem Vergusskörper bzw. dem Motorstator 66 einerseits und dem Gehäuseteil 72 andererseits zur Abdichtung komprimiert.

Die unterschiedlichen O-Ring-Konfigurationen der Fig. 2 und 3 bieten individuelle Vorteile. Beispielsweise ist das Gehäuseteil 72 gemäß Fig. 2 besonders einfach zu fertigen, da eine Dichtfläche für die O-Ringe 78 wie diese konzentrisch zur Rotorachse 18 verläuft. Das bedeutet, dass die Dichtfläche z.B. durch Drehen bei derselben Einspannung gefertigt werden kann wie die übrigen konzentrischen Formmerkmale des Gehäuseteils. Außerdem wird über die komprimierten O-Ringe 78 eine Gegenkraft auf den Motorstator 66 über dessen Umfang gleichmäßig übertragen, sodass keine Fehlstellung des Motorstators 66 in Bezug auf die Rotorachse 18 zu befürchten ist. Die Ausführungsform der Fig. 3 bietet dagegen eine besonders gute Abdichtung, da der eine exzentrische O-Ring 78 einen relativ kurzen Umfang und damit eine relativ kleine potentiell diffusionsaktive Fläche aufweist.

In den Ausführungsformen der Fig. 2 und 3 ist außerdem die Verbindung zwischen dem Leiter 68 und der Platine 74 unterschiedlich ausgeführt. In Fig. 2 ist der Leiter 68 direkt an der Platine angelötet. In Fig. 3 ist der Leiter dagegen über eine Steckverbindung 82 mit der Platine 74 verbunden. In beiden Varianten bzw. ganz allgemein kann zur Vereinfachung der Montage beispielsweise der Leiter 68 etwas länger ausgeführt sein, als es hier dargestellt ist.

Bei den hier dargestellten erfindungsgemäßen Ausführungsformen liegt die Abdichtung zwischen Vakuumbereich 76 und Druckbereich 80 im Inneren eines Gehäuses der Vakuumpumpe und die Abdichtung wird bei der Montage von innen, hier nämlich durch Positionieren des Motorstators 66 im Gehäuse, hergestellt.

In Fig. 4 ist eine weitere Ausführungsform eines erfindungsgemäß ausgestalteten Austrittsbereichs in einer Detailansicht gezeigt. Fig. 4A zeigt dabei einen den Fig. 1 bis 3 hinsichtlich der Schnittebene im Wesentlichen entsprechenden Querschnitt einer Vakuumpumpe 10. Eine Rotorachse 18 ist - ohne einen maßstabsgetreuen Abstand zur restlichen Darstellung aufzuweisen - zur Illustration der ungefähren Positionierung und Ausrichtung der vorliegenden Ausführungsform angedeutet.

Ein Leiter 68 entspringt in einem Motorstator 66 und tritt an einem Austrittsbereich aus dem Motorstator 66 aus, wobei der Austrittsbereich in einem Druckbereich 80 liegt. Der Druckbereich 80 ist gegenüber einem Vakuumbereich 76 über einen O-Ring 78 abgedichtet.

Der O-Ring 78 ist bei dieser Ausführungsform in einer Nut 83 des Motorstators 66 angeordnet. Um den O-Ring 78 bei der Montage des Vakuumgeräts in Position zu halten, kann der O-Ring 78 beispielsweise auf einer Innenwand der Nut 83 gespannt sein. Grundsätzlich kann die hier und können auch die in den Fig. 5 und 6 gezeigten O-Ring- bzw. Abdichtungskonfigurationen in Übereinstimmung mit Fig. 2 oder Fig. 3 ausgestaltet sein, d.h. es können sowohl zwei konzentrische wie auch ein exzentrischer O-Ring vorgesehen sein. Darüber hinaus sind natürlich auch weitere Konfigurationen denkbar, beispielsweise zwei nicht vollständig konzentrische O-Ringe. Im Folgenden wird aber lediglich beispielhaft jeweils von einem exzentrischen O-Ring 78 ausgegangen.

Der Leiter 68 tritt im Austrittsbereich über eine Buchse 84 aus dem Motorstator 66 bzw. der Funktionseinheit aus. Der Leiter 68 kann vorteilhafterweise mindestens in einem Teilbereich unter Einhaltung von Mindestabständen zu gegebenenfalls weiteren vorhandenen Leitern ohne eigene Kabelisolierung von der Funktionseinheit 66 zur Buchse 84 geführt werden, um in diesem Bereich eine bestmögliche Abdichtung zwischen der auch in diesem Ausführungsbeispiel vorgesehenen Vergussmasse der Funktionseinheit 66 und dem Leiter 68 zu erreichen. Die Anbindung des Leiters 68 an die Buchse 84 kann - wie die Verbindung des Leiters 68 mit der Platine 74 gemäß dem Ausführungsbeispiel der Fig. 2 und 3 - beispielsweise durch Löten, Schweißen, Klemmen, Klemmschneiden oder Einstecken erfolgen.

Die Buchse 84 bildet einen Teil einer Schnittstelle zu einer weiteren Komponente, hier einem weiteren Leiter 86. Der Leiter 86 weist zur Verbindung mit dem Leiter 68 bzw. mit der Buchse 84 einen Stecker 88 auf. Der Leiter 86 ist entsprechend dem Leiter 68 in Fig. 2 oder 3 zu einer hier nicht gezeigten Platine 74 einer Steuerungseinheit 64 geführt.

Der Stecker 88 kann im Gegensatz zur Darstellung in Fig. 4 vorteilhafterweise auch unabhängig von der Buchse 84 in dem Vakuumgerät 10 befestigt sein, beispielsweise durch einen im Gang 70 angeordneten Sitz für den Stecker 80. Dabei kann beispielsweise eine Verbindung zwischen dem Leiter 68 und dem weiteren Leiter 86 an der Schnittstelle, also hier zwischen Buchse 84 und Stecker 88, durch eine bei der Montage erfolgende Relativbewegung zwischen Funktionseinheit 66 und Vakuumgerät 10 herstellbar sein.

Die Buchse 84 ist derart in dem Motorstator 66 angeordnet, dass sie bzw. ihre Kontakte nicht oder nur unwesentlich aus einem gedachten Hüllkörper des Motorstators 66 herausragen. Hierdurch wird die Herstellung der Nut 83 oder einer Dichtfläche für die Dichtung vereinfacht, da somit keine herausstehenden Kontakte oder gar heraushängende Kabel eine spanende Bearbeitung einschränken. Die Buchse 84, ein z.B. alternativ vorgesehener Stecker oder im Hinblick auf die Ausführungsformen der Fig. 2, 3 und 6 der Leiter 68 können gegebenenfalls zusätzlich gegen mechanische Einwirkung, insbesondere während der spanenden Bearbeitung von Dichtflächen oder Nuten, geschützt werden, im Fall der Buchse 84 beispielsweise durch eine Kappe.

Sowohl der Motorstator 66 als auch das Gehäuseteil 72 weisen an dem O-Ring 78 zugewandten Flächen jeweilige Dichtflächen 90 auf, die zwecks guter Dichtwirkung eine hohe Oberflächengüte aufweisen, welche z.B. mittels spanender Bearbeitung erreicht werden kann.

In Fig. 4B ist die Buchse 84 bzw. der Motorstator 66 in einer Draufsicht, in Bezug auf Fig. 4A von unten, gezeigt. Die Buchse 84 weist drei Kontakte auf, die gemeinsam von der Nut 83 bzw. einem darin angeordneten O-Ring 78 umschlossen sind.

Die in Fig. 5 gezeigte Ausführungsform weist ebenfalls eine Schnittstelle zwischen einem aus dem Motorstator 66 austretenden Leiter 68 und einem weiteren Leiter 86 auf, die als Stecker-Buchse-Verbindung 88, 84 ausgebildet ist. Der O-Ring 78 ist in Fig. 5A auf eine nicht-kreisförmige, in diesem Ausführungsbeispiel näherungsweise oval bzw. rechteckig abgerundet umlaufende Dichtfläche 90 eines Gehäuseteils 72 aufgelegt. Bei der Montage wird der O-Ring also im Wesentlichen durch seine Rückstellkraft zur herstellungsbedingten Ursprungsform, in diesem Fall einer Kreisform, in der nicht-kreisförmigen, in diesem Fall näherungsweise ovalen bzw. rechteckig abgerundeten Ausnehmung im Gehäuseteil 72 in Position gehalten. Wie in Fig. 5B gezeigt, ist die Buchse 84 in dieser Ausführungsform mit vier Kontakten ausgeführt.

Die in Fig. 6 gezeigte weitere Ausführungsform weist im Gegensatz zu den Ausführungsformen der Fig. 4 und 5 einen zumindest im Austrittsbereich durchgehenden Leiter 68 auf. Der Leiter 68 weist fünf Adern auf, wie es im Querschnitt gemäß Fig. 6B sichtbar ist. Der O-Ring 78 ist hier im Wesentlichen entsprechend Fig. 5A angeordnet, wird jedoch an einem Vorsprung des Motorstators 66 zentriert und bei der Montage vorteilhaft im Wesentlichen durch seine Gewichtskraft in Position gehalten.

Auch in den Ausführungsbeispielen der Fig. 4 bis 6 ist der Leiter 68 im Austrittsbereich von einem Dichtkörper nämlich von einer Vergussmasse bzw. einem Vergusskörper umschlossen, der bzw. die an den Motorstator 66 bzw. die Funktionseinheit angegossen ist und diesen zumindest teilweise, insbesondere im Wesentlichen vollständig, umschließt.

Obwohl anhand der Figuren lediglich als Motorstatoren ausgebildete Funktionseinheiten betrachtet wurden, kann eine erfindungsgemäße Funktionseinheit von unterschiedlicher Art sein, beispielsweise einen Magnetlagerstator oder ähnliches umfassen.

### Bezugszeichenliste

- 10: Vakuumpumpe
- 12: Einlassflansch
- 14: Pumpeneinlass
- 16: Gehäuse
- 18: Rotationsachse
- 20: Rotorwelle
- 22: Rotorscheibe
- 24: Statorscheibe
- 26: Distanzring
- 28: Schöpfbereich
- 30: Pfeil
- 32: Rotornabe
- 34: Holweck-Rotorhülse
- 36: Holweck-Rotorhülse
- 38: Holweck-Statorhülse
- 40: Holweck-Statorhülse
- 42: Wälzlager
- 44: Permanentmagnetlager
- 46: rotorseitige Lagerhälfte
- 48: statorseitige Lagerhälfte
- 50: permanentmagnetischer Ring
- 52: permanentmagnetischer Ring
- 54: radialer Lagerspalt
- 56: Not- oder Fanglager
- 58: konische Spritzmutter
- 60: saugfähige Scheibe
- 62: Antriebsmotor
- 64: Steuerungseinheit
- 66: Motorstator
- 67: Fortsatz
- 68: Leiter
- 70: Gang
- 72: Gehäuseteil
- 74: Platine
- 76: Vakuumbereich
- 78: O-Ring
- 80: Druckbereich
- 82: Steckverbindung
- 83: Nut
- 84: Buchse
- 86: Leiter
- 88: Stecker
- 90: Dichtfläche

## Patentansprüche

1. Vakuumgerät, insbesondere Vakuumpumpe, mit
einer elektrisch betreibbaren Funktionseinheit (66), die zumindest teilweise in einem Vakuumbereich (76) des Vakuumgerätes angeordnet und mit zumindest einem elektrischen Leiter (68) verbunden ist, der an einem Austrittsbereich aus der Funktionseinheit (66) austritt und in einen gegenüber dem Vakuumbereich (76) abgedichteten Druckbereich (80) führt,
wobei der Austrittsbereich innerhalb des Druckbereiches (80) gelegen ist, wobei eine Außenseite der Funktionseinheit (66) zumindest im Austrittsbereich von einem Dichtkörper gebildet ist und der elektrische Leiter (68) aus dem Dichtkörper herausgeführt ist,
wobei eine Abdichtung zwischen Vakuumbereich (76) und Druckbereich (80) von dem Dichtkörper gebildet ist,
wobei die Abdichtung durch Zusammenwirken des Dichtkörpers mit einer Komponente (72) des Vakuumgerätes gebildet ist,
und wobei der Dichtkörper mit der Komponente (72) mittelbar über zumindest eine zusätzliche Dichtung (78) zusammenwirkt,
**dadurch gekennzeichnet,**
**dass** der Dichtkörper von einer Vergussmasse gebildet ist.

2. Vakuumgerät nach Anspruch 1,
**dadurch gekennzeichnet, dass** der Dichtkörper starr ist.

3. Vakuumgerät nach Anspruch 2,
**dadurch gekennzeichnet, dass** die Vergussmasse Kunststoff und/oder Glas umfasst.

4. Vakuumgerät nach einem der vorstehenden Ansprüche, **dadurch gekennzeichnet, dass**
die Funktionseinheit (66) vollständig von der Vergussmasse umgeben ist.

5. Vakuumgerät nach einem der Ansprüche 2 bis 4,
**dadurch gekennzeichnet, dass**
die, insbesondere Kunststoff und/oder Glas umfassende, Vergussmasse an die Funktionseinheit (66) angegossen ist, wobei bevorzugt die Funktionseinheit (66) zumindest im Wesentlichen vollständig von der Vergussmasse umgeben

6. Vakuumgerät nach einem der Ansprüche 2 bis 5,
**dadurch gekennzeichnet, dass**
der Dichtkörper mit zumindest einer Dichtfläche (90) für die zusätzliche
Dichtung (78) versehen ist, wobei bevorzugt die Dichtfläche (90) durch Bearbeiten der den Dichtkörper bildenden Vergussmasse gebildet ist.

7. Vakuumgerät nach einem der vorhergehenden Ansprüche,
**dadurch gekennzeichnet, dass**
die Abdichtung zwischen Vakuumbereich (76) und Druckbereich (80) im Inneren eines Gehäuses (72) des Vakuumgerätes gelegen ist.

8. Vakuumgerät nach einem der vorhergehenden Ansprüche,
**dadurch gekennzeichnet, dass**
die Abdichtung zwischen Vakuumbereich (76) und Druckbereich (80) durch eine bei der Montage erfolgende Relativbewegung zwischen Funktionseinheit (66) und Vakuumgerät herstellbar ist.

9. Vakuumgerät nach einem der vorhergehenden Ansprüche,
**dadurch gekennzeichnet, dass**
der elektrische Leiter (68) zu einer im Druckbereich (80) befindlichen Steuerungsplatine (74) für die Funktionseinheit (66) geführt ist.

10. Vakuumgerät nach einem der vorhergehenden Ansprüche,
**dadurch gekennzeichnet, dass**
der Austrittsbereich im Inneren eines Gehäuses (72) des Vakuumgerätes gelegen ist und der elektrische Leiter (68) außerhalb des Austrittsbereiches zumindest bereichsweise freiliegend durch das Vakuumgerät verläuft.

11. Vakuumgerät nach einem der vorhergehenden Ansprüche,
**dadurch gekennzeichnet, dass**
im oder am Austrittsbereich eine Schnittstelle zwischen dem elektrischen Leiter (68) und einer weiteren elektrischen Komponente (86) vorgesehen ist.

12. Vakuumgerät nach Anspruch 11,
**dadurch gekennzeichnet, dass**
eine Verbindung zwischen dem Leiter (68) und der weiteren Komponente (86) an der Schnittstelle durch eine bei der Montage erfolgende Relativbewegung zwischen Funktionseinheit (66) und Vakuumgerät herstellbar ist.

13. Vakuumgerät nach einem der vorhergehenden Ansprüche,
**dadurch gekennzeichnet, dass**
die Funktionseinheit einen Stator (66) eines Elektromotors des Vakuumgerätes umfasst.

## Claims

1. A vacuum device, in particular a vacuum pump, comprising
an electrically operable functional unit (66) which is at least partly arranged in a vacuum region (76) of the vacuum device and which is connected to at least one electrical conductor (68) which exits from the functional unit (66) at an outlet region and which leads into a pressure region (80) which is sealed with respect to the vacuum region (76),
wherein the outlet region is disposed within the pressure region (80),
wherein an outer side of the functional unit (66) is formed by a sealing body at least in the outlet region and the electrical conductor (68) is led out of the sealing body,
wherein a seal between the vacuum region (76) and the pressure region (80) is formed by the sealing body,
wherein the seal is formed by a cooperation of the sealing body with a component (72) of the vacuum device,
and wherein the sealing body cooperates with the component (72) indirectly via at least one additional seal (78),
**characterized in that**
the sealing body is formed by a casting compound.

2. A vacuum device in accordance with claim 1,
**characterized in that**
the sealing body is rigid.

3. A vacuum device in accordance with claim 2,
**characterized in that**
the casting compound comprises plastic and/or glass.

4. A vacuum device in accordance with any one of the preceding claims, **characterized in that**
the functional unit (66) is completely surrounded by the casting compound.

5. A vacuum device in accordance with any one of the claims 2 to 4, **characterized in that**
the casting compound, in particular comprising plastic and/or glass, is molded onto the functional unit (66), with preferably the functional unit (66) being at least substantially completely surrounded by the casting compound.

6. A vacuum device in accordance with any one of the claims 2 to 5, **characterized in that**
the sealing body is provided with at least one sealing surface (90) for the additional seal (78), with preferably the sealing surface (90) being formed by machining the casting compound forming the sealing body.

7. A vacuum device in accordance with any one of the preceding claims, **characterized in that**
the seal between the vacuum region (76) and the pressure region (80) is disposed in the interior of a housing (72) of the vacuum device.

8. A vacuum device in accordance with any one of the preceding claims, **characterized in that**
the seal between the vacuum region (76) and the pressure region (80) can be produced by a relative movement between the functional unit (66) and the vacuum device that takes place during the assembly.

9. A vacuum device in accordance with any one of the preceding claims, **characterized in that**
the electrical conductor (68) is led to a control board (74), located in the pressure region (80), for the functional unit (66).

10. A vacuum device in accordance with any one of the preceding claims, **characterized in that**
the outlet region is disposed in the interior of a housing (72) of the vacuum device and the electrical conductor (68) outside the outlet region extends through the vacuum device in an at least regionally exposed manner.

11. A vacuum device in accordance with any one of the preceding claims, **characterized in that**
an interface between the electrical conductor (68) and a further electrical component (86) is provided in or at the outlet region.

12. A vacuum device in accordance with claim 11,
**characterized in that**
a connection between the conductor (68) and the further component (86) can be established at the interface by a relative movement between the functional unit (66) and the vacuum device that takes place during the assembly.

13. A vacuum device in accordance with any one of the preceding claims, **characterized in that**
the functional unit comprises a stator (66) of an electric motor of the vacuum device.

## Revendications

1. Appareil à vide, en particulier pompe à vide, comportant
une unité fonctionnelle (66) à commande électrique, qui est disposée au moins partiellement dans une zone de vide (76) de l'appareil à vide et qui est connectée à au moins un conducteur électrique (68) qui sort de l'unité fonctionnelle (66) au niveau d'une zone de sortie et qui mène dans une zone de pression (80) rendue étanche par rapport à la zone de vide (76), dans lequel
la zone de sortie est située à l'intérieur de la zone de pression (80),
un côté extérieur de l'unité fonctionnelle (66) est formé par un corps d'étanchéité au moins dans la zone de sortie, et le conducteur électrique (68) sort du corps d'étanchéité,
un étanchement entre la zone de vide (76) et la zone de pression (80) est réalisé par le corps d'étanchéité,
l'étanchement est réalisé par coopération du corps d'étanchéité avec un composant (72) de l'appareil à vide, et
le corps d'étanchéité coopère avec le composant (72) indirectement via au moins un joint d'étanchéité supplémentaire (78),
**caractérisé en ce que**
le corps d'étanchéité est formé par une masse de scellement.

2. Appareil à vide selon la revendication 1,
**caractérisé en ce que**
le corps d'étanchéité est rigide.

3. Appareil à vide selon la revendication 2,
**caractérisé en ce que**
la masse de scellement contient de la matière plastique et/ou du verre.

4. Appareil à vide selon l'une des revendications précédentes,
**caractérisé en ce que**
l'unité fonctionnelle (66) est entièrement entourée par la masse de scellement.

5. Appareil à vide selon l'une des revendications 2 à 4,
**caractérisé en ce que**
la masse de scellement, contenant en particulier de la matière plastique et/ou du verre, est coulée sur l'unité fonctionnelle (66), et
de préférence, l'unité fonctionnelle (66) est entourée au moins sensiblement complètement par la masse de scellement.

6. Appareil à vide selon l'une des revendications 2 à 5,
**caractérisé en ce que**
le corps d'étanchéité est pourvu d'au moins une surface d'étanchéité (90) pour le joint d'étanchéité supplémentaire (78), la surface d'étanchéité (90) étant de préférence formée par usinage de la masse de scellement formant le corps d'étanchéité.

7. Appareil à vide selon l'une des revendications précédentes,
**caractérisé en ce que**
l'étanchement entre la zone de vide (76) et la zone de pression (80) est situé à l'intérieur d'un boîtier (72) de l'appareil à vide.

8. Appareil à vide selon l'une des revendications précédentes, **caractérisé en ce que**
l'étanchement entre la zone de vide (76) et la zone de pression (80) peut être réalisé par un mouvement relatif entre l'unité fonctionnelle (66) et l'appareil à vide qui a lieu lors du montage.

9. Appareil à vide selon l'une des revendications précédentes,
**caractérisé en ce que**
le conducteur électrique (68) est amené à une platine de commande (74) pour l'unité fonctionnelle (66), qui se trouve dans la zone de pression (80).

10. Appareil à vide selon l'une des revendications précédentes,
**caractérisé en ce que**
la zone de sortie est située à l'intérieur d'un boîtier (72) de l'appareil à vide, et, à l'extérieur de la zone de sortie, le conducteur électrique (68) s'étend à travers l'appareil à vide en étant au moins localement à découvert.

11. Appareil à vide selon l'une des revendications précédentes,
**caractérisé en ce que**
une interface entre le conducteur électrique (68) et un autre composant électrique (86) est prévue dans ou au niveau de la zone de sortie.

12. Appareil à vide selon la revendication 11,
**caractérisé en ce que**
une connexion entre le conducteur (68) et l'autre composant (86) au niveau de l'interface peut être réalisée par un mouvement relatif entre l'unité fonctionnelle (66) et l'appareil à vide, qui a lieu lors du montage.

13. Appareil à vide selon l'une des revendications précédentes,
**caractérisé en ce que**
l'unité fonctionnelle comprend un stator (66) d'un moteur électrique de l'appareil à vide.
